# EUROPÄISCHE PATENTSCHRIFT

(11) **EP 3 825 063 B1**
(45) Veröffentlichungstag und Bekanntmachung des Hinweises auf die Patenterteilung: **09.08.2023**
(21) Anmeldenummer: 20208763.1
(22) Anmeldetag: 19.11.2020
(51) Int. Cl.: B25B 23/147, B25B 23/14, B25B 21/00

(54) **HANDWERKZEUGMASCHINE**
MANUAL MACHINE TOOL
MACHINE-OUTIL PORTATIVE

(30) Priorität: 22.11.2019 DE 202019106525 U
(43) Veröffentlichungstag der Anmeldung: 26.05.2021
(73) Patentinhaber: C. & E. Fein GmbH, 73529 Schwäbisch Gmünd-Bargau (DE)
(72) Erfinder: Walz, Frank, 73529 Schwäbisch Gmünd-Bargau (DE); Mück, Michael, 73529 Schwäbisch Gmünd-Bargau (DE)
(74) Vertreter: Wallinger, Michael

(56) Entgegenhaltungen:
- EP-A1- 0 476 999
- EP-A1- 1 623 797
- EP-A2- 1 818 140

## Beschreibung

Die Erfindung betrifft eine elektrische Handwerkzeugmaschine, insbesondere einen Akkuschrauber, mit einem in einem Gehäuse aufgenommenen vorzugsweise elektrischen Antrieb, der eine Antriebswelle antreibt, mit einer Abtriebseinheit, die mittles einer mechanischen Abschaltkupplung mit dem Antrieb kraftschlüssig verbindbar ist, um Drehmoment von dem Antrieb auf ein mit der Abtriebseinheit verbundenes Einsatzwerkzeug zu übertragen, wobei die mechanische Abschaltkupplung einen axial gegen die Kraft einer Rückstellfeder gelagerten Schaltring und mindestens ein auf einer Steuerkurve geführtes Schaltelement umfasst, wobei die Steuerkurve einenends durch eine erste Schaltkontur zur Bereitstellung eines Auslösemoments der Abschaltkupplung und anderenends durch eine Begrenzungskontur begrenzt ist.

Das Dokument EP 0 476 999 A1 zeigt eine elektrische Handwerkzeugmaschine nach dem Oberbegriff von Anspruch 1.

Bei Schraubern, insbesondere bei Akkuschraubern, die für industrielle Serienverschraubungen, beispielsweise bei der Produktion von Automobilen, verwendet werden, besteht die Notwendigkeit, Verschraubungen prozesssicher, also bei einem definierten Anzugsmoment, mit sehr hoher Wiederholpräzision und bei einer möglichst hohen Einschraubdrehzahl durchzuführen. Ein derartiger Akkuschrauber ist beispielsweise aus der DE 101 24 569 A1 bekannt. Hierbei wird häufig eine mechanische Abschaltkupplung eingesetzt, die beim Überschreiten eines vorgebbaren Anzugsmoments eine Trennung der Kraftübertragung zwischen dem Antrieb und der Abtriebseinheit ermöglicht. Diese Abschaltkupplung umfasst dabei einen Schaltring, der beim Übersteigen des vorgebbaren Anzugsmoments axial gegen die Kraft einer Rückstellfeder verstellt wird und dadurch die Abschaltkupplung freischaltet, bzw. öffnet oder auslöst. Um die Abschaltkupplung zu öffnen, muss also das Drehmoment des Antriebstrangs letztlich die Kraft der Rückstellfeder überwinden. Bei zunehmendem Drehmoment, das in die Abschaltkupplung eingeleitet wird, überträgt sich also das eingeleitete Drehmoment solange auf den Schaltring, bis die Kraft der Rückstellfeder, die dem Schaltring in axialer Richtung entgegenwirkt, geringer ist als die Kraftkomponente, die sich aufgrund des anliegenden Drehmoments in axialer Richtung ergibt. Der Schaltring wird dann gegen die Kraft der Rückstellfeder axial ausgelenkt und es kommt zu einer Relativverdrehung zwischen der ersten Schaltkontur und dem Schaltelement.

Diese axiale Auslenkung des Schaltrings und damit letztlich das Öffnen der Abschaltkupplung wird üblicherweise als Sensorsignal verwendet, um den Antrieb abzuschalten und diesen ggf. zu bremsen und damit zum Stillstand zu bringen. Hierbei kommen verschiedene Techniken zum Einsatz. Insbesondere kann hier ein Mikroschalter zum Schalten verwendet werden oder durch die axiale Auslenkung auch ein Magnetfeld verändert werden. Im Rahmen der Erfindung ist es aber auch vorgesehen, dass hierzu bei der axialen Auslenkung des Schaltrings auch ein Schaltschieber mit einem darin aufgenommenen Magneten axial ausgelenkt wird. Mittels eines Hall-Sensors lässt sich die durch die axiale Auslenkung des Magneten induzierte Änderung des Magnetfelds erfassen, was dann als Sensorsignal zur Abschaltung des Antriebs verwendet werden kann.

Nach dem Auslösen der Abschaltkupplung wird der Schaltring durch die Kraft der Rückstellfeder axial wieder in Richtung des Antriebs gedrückt und zwingt das Schaltelement wieder zurück auf die Steuerkurve. Der mit dem Antrieb drehfest verbundene Teil der Abschaltkupplung wird dann durch die vorhandene Rotationsenergie des Antriebs solange weitergedreht, bis der Motor zum Stillstand kommt. Bei einer geringen Drehzahl des Antriebs erfolgt das Ausschalten und Abbremsen des Antriebs dabei so schnell, dass ein erneutes Auslösen der Abschaltkupplung vermieden wird. Um einen definierten Schraubvorgang zu gewährleisten wird zudem häufig nach kurzer Zeit der Antrieb noch so lange mit einer sehr niedrigen Drehzahl weiterbetrieben, bis die erste Schaltkontur wieder an dem Schaltelement anliegt. Nun ist die Abschaltkupplung in ihrer Ausgangsposition für die nächste Verschraubung.

Wenn jedoch der Verschraubungsvorgang bei einer zu hohen Einschraubdrehzahl vorgenommen wird, so besteht die Gefahr, dass die Rotationsenergie so groß ist, dass die Bremszeit nicht mehr ausreicht, um nach dem Auslösen der Abschaltkupplung den Motor so rechtzeitzeitig zum Stillstand zu bringen, dass die Abschaltkupplung tatsächlich nur einmal ausgelöst wird. Es kommt in diesen Fällen vielmehr zu mindestens einer weiteren Auslösung der Abschaltkupplung, bevor der Antrieb abgebremst wird und zum Stillstand kommt. Das mehrmalige Auslösen der Abschaltkupplung führt jedoch zu einem erhöhten Anzugsmoment und somit zu einer Prozessunsicherheit innerhalb des Verschraubungsprozesses. Zudem ist das Auslösen der Abschaltkupplung mit einem akustischen Effekt verbunden, der üblicherweise als Klack-Geräusch bezeichnet werden kann. Löst die Abschaltkupplung nun mehrmals aus, so ist dies für den Nutzer häufig irritierend, da dieser dann davon ausgeht, dass die Verschraubung fehlerhaft ausgeführt wurde, wenn er das Klack-Geräusch mehrfach wahrnimmt.

Der vorliegenden Erfindung liegt daher die Aufgabe zugrunde, die vorgenannten Nachteile zu reduzieren, insbesondere also eine Handwerkzeugmaschine bereitzustellen, die eine verbesserte Prozesssicherheit bei hohen Verschraubungsdrehzahlen bereitstellt.

Diese Aufgabe wird durch eine elektrische Handwerkzeugmaschine nach dem Anspruch 1 gelöst.

Durch die zweite Schaltkontur wird letztlich ein Vorschaltmoment bereitgestellt, das ebenfalls zu einem axialen Auslenken des axial gegen die Kraft der Rückstellfeder gelagerten Schaltrings führt. Diese zusätzliche axiale Auslenkung wird dazu verwendet, bereits deutlich vor dem Erreichen des eigentlichen Auslösemoments, das letztlich dem Anzugsmoment entspricht, ein zeitlich vorgelagertes Vorschaltsignal zu erzeugen, um den Antrieb bereits zu diesem frühen Zeitpunkt abzuschalten oder abzubremsen oder zumindest diese Schritte bereits vorzubereiten. Im Rahmen der Erfindung ist es hierbei aber auch alternativ oder ergänzend vorgesehen, neben der Detektion der axialen Verstellung des Schaltrings, auch eine Relativverdrehung des Schalrings gegenüber dem drehfest mit der Antriebswelle verbundenen Teil der Abschaltkupplung zu detektieren. Diese Relativverdrehung tritt letztlich dann auf, wenn das Vorschaltmoment überschritten wird und das Schaltelement über die zweite Schaltkontur hinweg gleitet und dann an der ersten Schaltkontur zur Anlage kommt. Durch die zweite Schaltkontur kann also bereits vor dem eigentlichen Auslösen der Abschaltkupplung ein zunehmendes Drehmoment erfasst werden, um damit die Abschaltung oder ein Abbremsen des Antriebs einzuleiten oder vorzubereiten.

Als vorteilhaft hat es sich hierbei auch erwiesen, wenn die erste Schaltkontur einen Schaltpunkt aufweist, dessen Tangentensteigung das Auslösemoment der Abschaltkupplung definiert, und wenn der Steuerkurve eine zweite Schaltkontur mit einem Vorschaltpunkt zugeordnet ist, dessen Tangentensteigung das Vorschaltmoment definiert, das kleiner ist als das Auslösemoment. Da sich anhand der Steigung der Tangente an dem Schaltpunkt beziehungsweise an dem Vorschaltpunkt das Auslösemoment beziehungsweise das Vorschaltmoment bestimmen lässt, wird hierdurch eine einfache Möglichkeit bereitgestellt, das Auslösemoment und das Vorschaltmoment zu definieren. In diesem Zusammenhang hat es sich dann auch als vorteilhaft gezeigt, wenn die Tangentensteigung in dem Schaltpunkt größer ist als die Tangentensteigung in dem Vorschaltpunkt. Sofern der Hub der zweiten Schaltkontur gleich oder geringer ist als der der ersten Schaltkontur, wird hierdurch beim Auslösen der zweiten Schaltkontur sichergestellt, dass das Vorschaltmoment deutlich von dem Auslösemoment der ersten Schaltkontur unterschieden werden kann.

Bewährt hat es sich auch, wenn das Verhältnis zwischen der Tangentensteigung des Schaltpunkts und der Tangentensteigung des Vorschaltpunkts vorzugsweise 1,2:1 oder größer, bevorzugt 1,5:1 oder größer und besonders bevorzugt 1,8:1 oder größer und weiter vorzugsweise 4:1 oder kleiner, bevorzugt 3:1 oder kleiner und ganz besonders bevorzugt 2:1 ist. Hierdurch wird gewährleistet, dass der Wert des Vorschaltmoments signifikant niedriger als der Wert des Auslösemoments ist, um eine sichere Unterscheidung zwischen dem Vorschaltmoment und dem Auslösemoment treffen zu können.

Außerdem hat es sich auch noch als vorteilhaft erwiesen, wenn der Winkel zwischen der Tangentensteigung des Schaltpunkts und einer Ebene, die senkrecht zu der Antriebswelle orientiert ist, vorzugsweise 50° oder größer, bevorzugt 55° oder größer und besonders bevorzugt 60° oder größer und weiter vorzugsweise 80° oder kleiner, bevorzugt 75° oder kleiner und besonders bevorzugt 70° oder kleiner ist. Wird dieser Winkel zu groß, so besteht die Gefahr, dass das Schaltelement beim Auslösen der Abschaltkupplung nur erschwert über die erste Schaltkontur gleiten kann, dass also insbesondere das Auslösemoment zu stark ansteigt. In diesem Zusammenhang hat es sich dann auch als besonders vorteilhaft gezeigt, wenn der Winkel zwischen der Tangentensteigung des Vorschaltpunkts und einer Ebene, die senkrecht zu der Antriebswelle orientiert ist, vorzugsweise 20° oder größer, bevorzugt 25° oder größer und besonders bevorzugt 30° oder größer und weiter vorzugsweise 45° oder kleiner, bevorzugt 40° oder kleiner und besonders bevorzugt 35° oder kleiner ist.-Auch hierdurch wird dann erreicht, dass eine geeignete Differenzierung zwischen dem Vorschaltmoment und dem Auslösemoment vorgenommen werden kann.

Fertigungstechnisch hat es sich hierbei auch als vorteilhaft gezeigt, wenn die Steuerkurve im Bereich der zweiten Schaltkontur eine konstante Steigung aufweist. Insbesondere lässt sich dies fertigungstechnisch besonders einfach realisieren. Zudem kann durch den hierdurch entstehenden charakteristischen Anstieg des Moments erfasst werden, dass sich das Schaltelement im Bereich der zweiten Schaltkontur befindet, wodurch dann das Abschalten und/oder das Abbremsen des Antriebs initiiert oder ausgeführt werden kann. Zudem können durch die Erfassung und Auswertung der zeitlichen Dauer der axialen Auslenkung des Schaltrings bei einer bekannten Einschraubdrehzahl Rückschlüsse auf die Drehmomentrate gezogen werden. Je schneller die axiale Auslenkung erfolgt, desto härter ist auch der Schraubfall. Dies ermöglicht es damit letztlich das Ausschalt- oder Abbremsverhalten des Antriebs abhängig von der Härte des Schraubfalls zu steuern. So kann bei einem harten Schraubfall - also bei einem zeitlich kurzen Anstieg - ein frühzeitiges und starkes Bremsen initiiert werden, während bei einem weichen Schraubfall - also bei einem zeitlich längeren Anstieg - der Bremsvorgang später bzw. schwächer erfolgen oder sogar gänzlich unterbleiben kann. Das Abschalten beziehungsweise das Abbremsen des Antriebs wird dabei von einer Elektronik der Handwerkzeugmaschine gesteuert.

Als günstig hat es sich aber auch erwiesen, wenn die Steuerkurve ein erstes Maximum, das das Auslösemoment definiert, und ein zweites Maximum umfasst, das das Vorschaltmoment definiert. Durch die Verwendung zweier Maxima wird letztlich erreicht, dass die Auslenkung des axial gegen die Federkraft der Rückstellfeder verstellbaren Schaltrings durch die zweite Schaltkontur zeitlich deutlich vor die Auslenkung durch die erste Schaltkontur verlagert werden kann. Bewährt hat es sich in diesem Zusammenhang aber insbesondere auch, wenn das erste Maximum größer ist als das zweite Maximum. Dies trägt dabei dem Umstand Rechnung, dass durch die Auslenkung des axial verstellbaren Schaltrings das Schaltsignal erzeugt wird, also letztlich die axiale Auslenkung des Schaltrings erfasst werden soll. Durch die unterschiedliche Höhe der Maxima kann dann eine Differenzierung zwischen dem Vorschaltmoment und dem Auslösemoment vorgenommen werden. Zudem kann durch die Maxima auch eine Relativverdrehung zwischen dem Stellring und dem mit der Antriebswelle drehfest verbundenen Teil der Abschaltkupplung einfacher erfasst werden.

Als vorteilhaft hat es sich auch erwiesen, wenn das Verhältnis der Höhe des ersten Maximums zu der Höhe des zweiten Maximums vorzugsweise 1,5:1 oder größer, bevorzugt 3:1 oder größer und besonders bevorzugt 4:1 oder größer und weiter vorzugsweise 10:1 oder kleiner, bevorzugt 8:1 oder kleiner und besonders bevorzugt 6:1 oder kleiner und ganz besonders bevorzugt 5:1 ist. Auch hierdurch wird sichergestellt, dass zwischen dem Vorschaltmoment und dem Auslösemoment klar differenziert werden kann, wodurch letztlich die Gefahr reduziert wird, dass die durch das Vorschaltmoment induzierte axiale Auslenkung des Schaltrings für die durch das Auslösemoment induzierte Bewegung gehalten wird.

Im Rahmen der Erfindung hat es sich zudem als besonders vorteilhaft erwiesen, wenn der Betrag der Ableitung des Verlaufs der Steuerkurve im Bereich der ersten Schaltkontur und der zweiten Schaltkontur größer ist als 0. Hierdurch wird letztlich zwischen den beiden Schaltkonturen eine kontinuierlich ansteigende Steuerkurve bereitgestellt, bei der aber sowohl das Vorschaltmoment als auch das Auslösemoment jeweils durch eine klar definierte Schaltkontur abgegrenzt sind. Zudem wird hierdurch sichergestellt, dass nach dem Auslösen der Abschaltkupplung und dem Abschalten und Abbremsen des Antriebs das Schaltelement nicht permanent in eine Zwischenposition zwischen die erste Schaltkontur und die zweite Schaltkontur gelangen kann. Dies würde dann nämlich dazu führen, dass bei einem weiteren Schraubvorgang durch die Zwischenposition des Schaltelements das zweite Vorschaltmoment nicht genützt werden könnte, wodurch die Gefahr bestünde, dass der folgende Schraubvorgang nicht rechtzeitig beendet werde könnte und damit die Abschaltkupplung mehrmalig ausgelöst würde.

Bewährt hat es sich zudem, wenn die zweite Ableitung des Verlaufs der Steuerkurve im Bereich der ersten Schaltkontur und der zweiten Schaltkontur größer oder gleich 0 ist. Dies führt letztlich dazu, dass die Steigung - und damit das auf das Schaltelement wirkende Moment - kontinuierlich größer wird.

Als günstig hat es sich auch erwiesen, wenn das Schaltelement und die Steuerkurve mehrfach, insbesondere dreifach vorgesehen sind. Hierdurch wird neben einem symmetrischen Aufbau der Abschaltkupplung insbesondere auch eine verbesserte Übertragung der Momente erreicht.

Als vorteilhaft hat es sich auch gezeigt, wenn an der ersten Schaltkontur einer ersten Steuerkurve die Begrenzungskontur einer benachbarten zweiten Steuerkurve ausgebildet ist. Hierdurch wird insbesondere der Fertigungsaufwand weiter reduziert. In diesem Zusammenhang hat es sich zudem auch als günstig gezeigt, wenn die Flanke der Begrenzungskontur steiler ist als die erste Schaltkontur. Hierdurch wird dann nämlich erreicht, dass beim Umkehren der Laufrichtung des Antriebs - also zum Lösen einer bestehenden Schraubverbindung - das Lösemoment größer ist als das Anzugsmoment der Schraubverbindung.

Als besonders günstig hat es sich zudem auch gezeigt, wenn die Abschaltkupplung einen drehfest mit der Antriebswelle verbundenen Nockenring umfasst, auf dem die Steuerkurve ausgebildet ist. Durch den vorzugsweise axial unverschiebbaren Nockenring wird insbesondere eine Funktionsaufteilung geschaffen, die einer mechanischen Überbelastung der einzelnen Bauteile vorbeugt. In diesem Zusammenhang hat es sich dann auch als vorteilhaft gezeigt, wenn das Schaltelement als eine Schaltkugel ausgebildet ist. Im Rahmen der Erfindung ist es hierbei aber auch vorgesehen, dass das Schaltelement beispielsweise als ein Schaltzylinder ausgebildet ist, der auf der Steuerkurve geführt ist.

Bewährt hat es sich zudem auch, wenn die Rückstellfeder als eine Druckfeder ausgebildet ist, deren Federkraft einstellbar ist. Insbesondere durch die Verstellbarkeit der Federkraft kann erreicht werden, dass mit der elektrischen Handwerkzeugmaschine verschiedene Verschraubungen ausgeführt werden können.

Im Folgenden wird die Erfindung an mehreren in den Zeichnungen dargestellten Ausführungsbeispielen näher erläutert; es zeigen:
- Fig. 1: eine perspektivische Ansicht einer Handwerkzeugmaschine,
- Fig. 2: einen Ausschnitt eines Längsschnitts durch die Handwerkzeugmaschine aus der Figur 1,
- Fig. 3: eine Seitenansicht einer ersten Ausführungsform einer Abschaltkupplung,
- Fig. 4: eine perspektivische Ansicht einer Steuerkurve der ersten Ausführungsform der Abschaltkupplung,
- Fig. 5: einen ersten Schaltzustand der ersten Ausführungsform der Abschaltkupplung,
- Fig. 6: einen zweiten Schaltzustand der ersten Ausführungsform der Abschaltkupplung,
- Fig. 7: einen dritten Schaltzustand der ersten Ausführungsform der Abschaltkupplung,
- Fig. 8: eine Detailansicht der Steuerkurve der ersten Ausführungsform der Abschaltkupplung,
- Fig. 9: eine perspektivische Ansicht einer Steuerkurve einer zweiten Ausführungsform der Abschaltkupplung,
- Fig. 10: einen ersten Schaltzustand der zweiten Ausführungsform der Abschaltkupplung, und
- Fig. 11: einen zweiten Schaltzustand der zweiten Ausführungsform der Abschaltkupplung.

Figur 1 zeigt in einer perspektivischen Ansicht eine elektrische Handwerkzeugmaschine 1, die in dem gezeigten Ausführungsbeispiel als ein industrieller Akkuschrauber 2 mit hoher Präzision, genauer als ein Stabwinkelschrauber 3, gebildet ist, der üblicherweise bei industriellen Serienverschraubungen verwendet wird. Dieser Stabwinkelschrauber 3 weist dabei einen in einem Gehäuse 4 aufgenommenen Antrieb 5 auf, dessen Drehrichtung sich mittels eines Stellschalters 6 verstellen lässt, um dem Nutzer die Möglichkeit zu geben, eine Verschraubung wieder zu lösen. Die zur Spannungsversorgung des Antriebs 5 benötigte elektrische Energie wird bei der gezeigten Ausführungsform von einem Akkumulator 7 bereitgestellt, der lösbar an dem Stabwinkelschrauber 3 befestigt ist. An dem von dem

Akkumulator 7 wegweisenden Ende ist an dem Stabwinkelschrauber 3 eine Aufnahme 8 ausgebildet, mit der verschiedene Aufsätze oder Einsatzwerkzeuge verbunden werden können. In dem gezeigten Ausführungsbeispiel ist dies exemplarisch ein Winkelkopf 9.

Dem in der Figur 2 dargestellten Ausschnitt eines Längsschnitts durch den Stabwinkelschrauber 3 kann entnommen werden, dass der Antrieb 5 über ein Getriebe 10 eine Antriebswelle 11 antreibt. Die Antriebswelle 11 ist dabei über eine mechanische Abschaltkupplung 12 kraftschlüssig mit einer Abtriebseinheit 13 verbunden. Diese Abtriebseinheit 13 mündet dabei in der Aufnahme 8, an der die verschiedenen Aufsätze oder Einsatzwerkzeuge befestigt werden können.

Wie insbesondere auch der Figur 3 entnommen werden kann, die eine erste Ausführungsform der Abschaltkupplung 12 zeigt, umfasst diese einen axial gegen die Kraft einer Rückstellfeder 14 gelagerten Schaltring 15, der im Wesentlichen drehfest mit einem Schaltelement 16, das in dem gezeigten Ausführungsbeispiel als eine Schaltkugel 17 gebildet ist, ausgeführt ist. Die Schaltkugel 17 läuft dabei auf einer Steuerkurve 18 ab, die an einem drehfest mit der Antriebswelle 11 verbundenen Nockenring 19 ausgebildet ist. Das vom Antrieb 5 aufgebrachte Drehmoment wird dabei von dem Getriebe 10 kommend am Nockenring 19 in die Abschaltkupplung 12 eingeleitet und bei geschlossener Abschaltkupplung 12 letztlich zu der Abtriebseinheit 13 übertragen. Hierbei wird das Drehmoment von der an dem Nockenring 19 ausgebildeten Steuerkurve 18 über das Schaltelement 16, das in dem gezeigten Ausführungsbeispiel dreifach vorgesehen ist, an den Schaltring 15 übertragen. Die Schaltelemente 16 sind dabei jeweils an dem Schaltring 15 in einer Kugeltasche 20 verliersicher aufgenommen, haben hierin jedoch gewisse Bewegungsfreiheitsgrade. Wie vorstehend bereits erwähnt, ist der Schaltring 15 an der Abtriebseinheit 13 axial gegen die Kraft der vorgespannten Rückstellfeder 14 gelagert, die zwischen dem Schaltring 15 und einem Druckring 21 gelagert ist. Die axiale Lage des Druckrings 21 in Richtung der Aufnahme 8 wird dabei mittels eines Stellrings 22 begrenzt, der über eine Gewindeverbindung 23 an der Abtriebseinheit 13 verstellbar gelagert ist. Durch den Stellring 22 kann somit die axiale Lage des Druckrings 21 und damit die Federspannung der Rückstellfeder 14 verändert werden. Hierdurch lässt sich die gespannte Länge der Rückstellfeder 14 einstellen und somit die axiale Vorspannkraft der Rückstellfeder 14 auf den Schaltring 15. Damit lässt sich das Auslösemoment und damit das Verschraubungsmoment einstellen. Der Nockenring 19 ist dabei gegenüber der Abtriebseinheit 13 drehbar gelagert, um die für die Auslösung der Abschaltkupplung 12 benötigte Relativdrehung zu ermöglichen. Die Steuerkurve 18 ist einenends durch eine erste Schaltkontur 24 und anderenends durch eine Begrenzungskontur 25 begrenzt. Durch die erste Schaltkontur 24 wird letztlich das Auslösemoment der Abschaltkupplung 12 bereitgestellt, das dem Verschraubungsmoment entspricht. Neben der ersten Schaltkontur 24 und der Begrenzungskontur 25 umfasst die Steuerkurve 18 auch eine zweite Schaltkontur 26, deren Funktion insbesondere noch nachstehend anhand der Figuren 4 bis 8 näher erläutert wird.

Aus der Figur 4 wird insbesondere die zweite Schaltkontur 26 sichtbar, die zwischen der Begrenzungskontur 25 und der ersten Schaltkontur 24 ausgebildet ist. Diese zweite Schaltkontur 26 stellt dabei ein Vorschaltmoment bereit, das kleiner ist als das Auslösemoment. Während die Steuerkurve 18 im Bereich der ersten Schaltkontur 24 einen Kurvenverlauf mit einer an das Schaltelement 16 angepassten Krümmung bzw. Radius aufweist, weist die Steuerkurve 18 im Bereich der zweiten Schaltkontur 26 eine konstante Steigung auf, ist also letztlich als eine Gerade gebildet. Der Betrag der Ableitung des Verlaufs der Steuerkurve 18 im Bereich der ersten Schaltkontur 24 und der zweiten Schaltkontur 26 ist dabei konstant größer als 0 und die zweite Ableitung des Verlaufs der Steuerkurve 18 ist im Bereich der ersten Schaltkontur 24 und der zweiten Schaltkontur 26 größer oder gleich 0. Der Figur 4 ist außerdem noch zu entnehmen, dass an der ersten Schaltkontur 24 einer ersten Steuerkurve 18 die Begrenzungskontur 25 einer benachbarten zweiten Steuerkurve 18 ausgebildet ist.

Die Figuren 5 bis 7 zeigen den Ablauf der durch die Steuerkurve 18 realisierten Auslöseverhaltens der erfindungsgemäßen Handwerkzeugmaschine 1. Die Figur 5 zeigt den Zustand der Abschaltkupplung 12 während der Verschraubung. Hierbei liegt das Schaltelement 16 an der zweiten Schaltkontur 26 an, die das Vorschaltmoment definiert, und das Drehmoment wird von dem Antrieb 5 über das Getriebe 10 und die geschlossene Abschaltkupplung 12 auf die Abtriebseinheit 13 übertragen. Das am Nockenring 19 eingeleitete Drehmoment des Antriebs 5 überträgt sich dabei solange auf den Schaltring 15, bis das Vorschaltmoment überschritten wird. Das Schaltelement 16 gleitet dann auf der zweiten Schaltkontur 26 auf, wie in der Figur 6 dargestellt. Dabei wird der Schaltring 15 axial gegen die Kraft der Rückstellfeder 14 verstellt. Diese axiale Verstellung des Schaltrings 15 kann nun detektiert, beispielsweise mittels eines Magneten und eines korrespondierenden Hall-Sensors, und dazu genutzt werden, um bereits zu diesem frühen Zeitpunkt mittels einer entsprechenden Antriebselektronik die Abschaltung und die Abbremsung des Antriebs 5 vorzubereiten oder bereits einzuleiten. Wenn dann das eigentliche Auslösemoment erreicht ist, wenn also das Schaltelement 16 über die erste Schaltkontur 24 hinausgleitet, wird der Schaltring 15 noch weiter axial gegen die Kraft der Rückstellfeder 14 verstellt. Dies ist insbesondere der Figur 7 zu entnehmen. Diese Verstellung wird nun ebenfalls detektiert, beispielsweise durch den bereits vorhin erwähnten Magneten und den Hall-Sensor, und die Abschaltung und Abbremsung des Antriebs 5 wird abgeschlossen und damit die Verschraubung beendet. Die Kraft der Rückstellfeder 14 drückt danach den Schaltring 15 mit dem Schaltelement 16 wieder zurück auf die Steuerkurve 18 des Nockenrings 19. Durch die zweite Schaltkontur 26 wird dabei sichergestellt, dass ein zeitlich früheres Signal für das Abbremsen der Antriebswelle 11 so rechtzeitig erfolgt, dass das mehrmalige Auslösen der Abschaltkupplung 12 vermieden wird. Durch den Antrieb 5 wird der Nockenring 19 aber so lange mit einer sehr niedrigen Drehzahl weitergedreht, bis die zweite Schaltkontur 26 das Schaltelement 16 erreicht. Dort kommt es zum Stillstand. Nun ist die Abschaltkupplung 12 in ihrer Ausgangsposition für die nächste Verschraubung, bei der das Schaltelement 16 an der zweiten Schaltkontur 26 anliegt.

Der Figur 8 lässt sich dabei entnehmen, dass die erste Schaltkontur 24 einen Schaltpunkt 31 aufweist, dessen Tangentensteigung das Auslösemoment der Abschaltkupplung 12 definiert. Das Vorschaltmoment wird dabei durch die Tangentensteigung eines Vorschaltpunkts 32 definiert, der der zweiten Schaltkontur 26 zugeordnet ist. Die Tangentensteigung des Schaltpunkts 31 ist dabei größer als die Tangentensteigung des Vorschaltpunkts 32, was letztlich dazu führt, dass das Vorschaltmoment kleiner ist als das Auslösemoment, das durch die Tangentensteigung in dem Schaltpunkt 31 der ersten Schaltkontur 24 bestimmt wird. In dem gezeigten Ausführungsbeispiel beträgt das Verhältnis zwischen der Tangentensteigung des Schaltpunkts 31 und der Tangentensteigung des Vorschaltpunkts 32 rund 2:1. Dabei ist der Winkel zwischen der Tangentensteigung des Schaltpunkts 31 und einer Ebene 33, die senkrecht zu der Antriebswelle 11 orientiert ist, zwischen 60° und 70°. Der Winkel zwischen der Tangentensteigung des Vorschaltpunkts 32 und der Ebene 33 ist hingegen zwischen 30° und 35°.

Figur 9 zeigt eine perspektivische Ansicht einer Steuerkurve 18 einer zweiten Ausführungsform der Abschaltkupplung 12. Hierbei weist die Steuerkurve 18 ein erstes Maximum 34, das die erste Schaltkontur 24 bildet und das Auslösemoment definiert, und ein zweites Maximum 35 auf, das die zweite Schaltkontur 26 bildet und das Vorschaltmoment definiert. Das erste Maximum 34 ist dabei größer als das zweite Maximum 35 und das Verhältnis der Höhe des ersten Maximums 34 zu der Höhe des zweiten Maximums 35 ist 5:1. Zudem ist die Steigung der Flanke des Ersten Maximums 34 größer als die Steigung der Flanke des zweiten Maximums 35.

Figur 10 und Figur 11 zeigen in einer teilgeschnittenen Ansicht die axiale Verstellung des Schaltrings 15, wenn das anliegende Drehmoment das Vorschaltmoment übersteigt. In diesem Fall wird nämlich das Schaltelement 16, das als Schaltkugel 17 gebildet ist, um die Höhe des zweiten Maximums 35 verstellt, das das Vorschaltmoment bildet. Hierbei kommt es aufgrund der geringeren Höhe des zweiten Maximums 35 gegenüber dem ersten Maximum 34 auch zu einer geringeren axialen Verschiebung des Schaltrings 15 als wenn das Schaltelement 16 um die Höhe des ersten Maximums 34 verstellt wird, was bei dem Auslösen der Abschaltkupplung 12 erfolgt. Dieser Unterschied der axialen Verstellung kann damit wieder verwendet werden, um eine Differenzierung vornehmen zu können, ob die axiale Verstellung des Schaltrings 15 durch das Vorschaltmoment oder durch das Auslösemoment erfolgt ist.

### Bezugszeichenliste

- 1: Handwerkzeugmaschine
- 2: Akkuschrauber
- 3: Stabwinkelschrauber
- 4: Gehäuse
- 5: Antrieb
- 6: Stellschalter
- 7: Akkumulator
- 8: Aufnahme
- 9: Winkelkopf
- 10: Getriebe
- 11: Antriebswelle
- 12: Abschaltkupplung
- 13: Abtriebseinheit
- 14: Rückstellfeder
- 15: Schaltring
- 16: Schaltelement
- 17: Schaltkugel
- 18: Steuerkurve
- 19: Nockenring
- 20: Kugeltasche
- 21: Druckring
- 22: Stellring
- 23: Gewindeverbindung
- 24: erste Schaltkontur
- 25: Begrenzungskontur
- 26: zweite Schaltkontur
- 31: Schaltpunkt
- 32: Vorschaltpunkt
- 33: Ebene
- 34: erstes Maximum
- 35: zweites Maximum

## Patentansprüche

1. Elektrische Handwerkzeugmaschine (1), insbesondere Akkuschrauber (2), mit einem in einem Gehäuse (4) aufgenommenen vorzugsweise elektrischen Antrieb (5), der eine Antriebswelle (11) antreibt, mit einer Abtriebseinheit (13), die mittles einer mechanischen Abschaltkupplung (12) mit dem Antrieb (5) kraftschlüssig verbindbar ist, um Drehmoment von dem Antrieb (5) auf ein mit der Abtriebseinheit (13) verbundenes Einsatzwerkzeug zu übertragen, wobei die mechanische Abschaltkupplung (12) einen axial gegen die Kraft einer Rückstellfeder (14) gelagerten Schaltring (15) und mindestens ein auf einer Steuerkurve (18) geführtes Schaltelement (16) umfasst, wobei die Steuerkurve (18) einenends durch eine erste Schaltkontur (24) begrenzt ist, die zur Bereitstellung eines Auslösemoments der Abschaltkupplung (12) dient, wenn das Schaltelement (16) über die erste Schaltkontur (24) hinweg gleitet und dadurch ein Sensorsignal zur Abschaltung des Antriebs (5) erzeugbar ist, und wobei die Steuerkurve (18) anderenends durch eine Begrenzungskontur (25) begrenzt ist, **dadurch gekennzeichnet, dass** der Steuerkurve (18) eine zweite Schaltkontur (26) zugeordnet ist, die zur Bereitstellung eines Vorschaltmoments dient, wenn das Schaltelement (16) über die zweite Schaltkontur (26) hinweg gleitet und dadurch ein dem Sensorsignal zeitlich vorgelagertes Vorschaltsignal erzeugbar ist, wobei das Vorschaltmoment kleiner ist als das Auslösemoment.

2. Elektrische Handwerkzeugmaschine (1) nach Anspruch 1, **dadurch gekennzeichnet, dass** die erste Schaltkontur (24) einen Schaltpunkt (31) aufweist, dessen Tangentensteigung das Auslösemoment der Abschaltkupplung (12) definiert, und dass der Steuerkurve (18) eine zweite Schaltkontur (26) mit einem Vorschaltpunkt (32) zugeordnet ist, dessen Tangentensteigung das Vorschaltmoment definiert, das kleiner ist als das Auslösemoment.

3. Handwerkzeugmaschine (1) nach Anspruch 2, **dadurch gekennzeichnet, dass** die Tangentensteigung des Schaltpunkts (31) größer ist als die Tangentensteigung des Vorschaltpunkts (32).

4. Handwerkzeugmaschine (1) nach Anspruch 2 oder 3, **dadurch gekennzeichnet, dass** das Verhältnis zwischen der Tangentensteigung des Schaltpunkts (31) und der Tangentensteigung des Vorschaltpunkts (32) vorzugsweise 1,2:1 oder größer, bevorzugt 1,5:1 oder größer und besonders bevorzugt 1,8:1 oder größer und weiter vorzugsweise 4:1 oder kleiner, bevorzugt 3:1 oder kleiner und ganz besonders bevorzugt 2:1 beträgt.

5. Handwerkzeugmaschine (1) nach einem der Ansprüche 2 bis 4, **dadurch gekennzeichnet, dass** der Winkel zwischen der Tangentensteigung des Schaltpunkts (31) und einer Ebene (33), die senkrecht zu der Antriebswelle (11) orientiert ist, vorzugsweise 50° oder größer, bevorzugt 55° oder größer und besonders bevorzugt 60° oder größer und weiter vorzugsweise 80° oder kleiner, bevorzugt 75° oder kleiner und besonders bevorzugt 70° oder kleiner ist.

6. Handwerkzeugmaschine (1) nach einem der Ansprüche 2 bis 5, **dadurch gekennzeichnet, dass** der Winkel zwischen der Tangentensteigung des Vorschaltpunkts (32) und der Ebene (33), die senkrecht zu der Antriebswelle (11) orientiert ist, vorzugsweise 20° oder größer, bevorzugt 25° oder größer und besonders bevorzugt 30° oder größer und weiter vorzugsweise 45° oder kleiner, bevorzugt 40° oder kleiner und besonders bevorzugt 35° oder kleiner ist.

7. Handwerkzeugmaschine (1) nach einem der Ansprüche 1 bis 6, **dadurch gekennzeichnet, dass** die Steuerkurve (18) im Bereich der zweiten Schaltkontur (26) eine konstante Steigung aufweist.

8. Handwerkzeugmaschine (1) nach einem der Ansprüche 1 bis 7, **dadurch gekennzeichnet, dass** die Steuerkurve (18) ein erstes Maximum (34), das das Auslösemoment definiert, und ein zweites Maximum (35) umfasst, das das Vorschaltmoment definiert.

9. Handwerkzeugmaschine (1) nach Anspruch 8, **dadurch gekennzeichnet, dass** das erste Maximum (34) größer ist als das zweite Maximum (35).

10. Handwerkzeugmaschine (1) nach Anspruch 8 oder 9, **dadurch gekennzeichnet, dass** das Verhältnis der Höhe des ersten Maximums (34) zu der Höhe des zweiten Maximums (35) vorzugsweise 1,5:1 oder größer, bevorzugt 3:1 oder größer und besonders bevorzugt 4:1 oder größer und weiter vorzugsweise 10:1 oder kleiner, bevorzugt 8:1 oder kleiner und besonders bevorzugt 6:1 oder kleiner und ganz besonders bevorzugt 5:1 beträgt.

11. Handwerkzeugmaschine (1) nach einem der Ansprüche 1 bis 10, **dadurch gekennzeichnet, dass** der Betrag der Ableitung des Verlaufs der Steuerkurve (18) im Bereich der ersten Schaltkontur (24) und der zweiten Schaltkontur (26) größer ist als 0.

12. Handwerkzeugmaschine (1) nach einem der Ansprüche 1 bis 11, **dadurch gekennzeichnet, dass** die zweite Ableitung des Verlaufs der Steuerkurve (18) im Bereich der ersten Schaltkontur (24) und der zweiten Schaltkontur (26) größer oder gleich 0 ist.

13. Handwerkzeugmaschine (1) nach einem der Ansprüche 1 bis 12, **dadurch gekennzeichnet, dass** das Schaltelement (16) und die Steuerkurve (18) mehrfach, insbesondere dreifach vorgesehen sind.

14. Handwerkzeugmaschine (1) nach einem der Ansprüche 1 bis 13, **dadurch gekennzeichnet, dass** an der ersten Schaltkontur (24) einer ersten Steuerkurve (18) die Begrenzungskontur (25) einer benachbarten zweiten Steuerkurve (18) ausgebildet ist.

15. Handwerkzeugmaschine (1) nach einem der Ansprüche 1 bis 14, **dadurch gekennzeichnet, dass** die Abschaltkupplung (12) einen drehfest mit der Antriebswelle (11) verbundenen Nockenring (19) umfasst, auf dem die Steuerkurve (18) ausgebildet ist.

## Claims

1. Electric hand-held machine tool (1), in particular cordless screwdriver (2), having a preferably electric drive (5), which is accommodated in a housing (4) and drives a drive shaft (11), having an output drive unit (13), configured to be in frictional connection to the drive (5) by means of a mechanical shut-off clutch (12), in order to transmit torque from the drive (5) to an insert tool connected to the output drive unit (13), wherein the mechanical cut-off clutch (12) comprises a switch ring (15) mounted axially against the force of a return spring (14) and at least one switch element (16) guided on a control curve (18), wherein the control curve (18) is bounded at one end by a first switch contour (24), which serves to provide a release torque of the cut-off clutch (12), when the switch element (16) slides over the first switch contour (24) and thereby generates a sensor signal to disengage the drive (5), and wherein the control curve (18) is delimited at the other end by a delimiting contour (25), **characterized in that** a second switch contour (26) is assigned to the control curve (18), which serves to provide a pre-switch torque, when the switch element (16) slides over the second switch contour (26) and is thereby configured to generate a pre-switch signal, which precedes the sensor signal in time, wherein the pre-switch torque is smaller than the triggering torque.

2. Electric hand-held machine tool (1) according to claim 1, **characterized in that** the first switch contour (24) has a switch point (31) whose tangent slope defines the tripping torque of the cut-off clutch (12), and **in that** the control curve (18) is assigned a second switch contour (26) having a pre-switch point (32) whose tangent slope defines the pre-switch torque which is smaller than the tripping torque.

3. Hand-held machine tool (1) according to claim 2, **characterized in that** the tangent slope of the switch point (31) is greater than the tangent slope of the pre-switch point (32).

4. Hand-held machine tool (1) according to claim 2 or 3, **characterized in that** the ratio between the tangent slope of the switch point (31) and the tangent slope of the pre-switch point (32) is preferably 1.2:1 or greater, preferably 1.5:1 or greater and particularly preferably 1.8:1 or greater, and further preferably 4:1 or less, preferably 3:1 or less and very particularly preferably 2:1.

5. Hand-held machine tool (1) according to any one of claims 2 to 4, **characterized in that** the angle between the tangent slope of the switch point (31) and a plane (33) oriented perpendicular to the drive shaft (11) is preferably 50° or greater, preferably 55° or greater, and particularly preferably 60° or greater, and further preferably 80° or less, preferably 75° or less, and particularly preferably 70° or less.

6. Hand-held machine tool (1) according to any one of claims 2 to 5, **characterized in that** the angle between the tangent slope of the pre-switch point (32) and the plane (33) oriented perpendicular to the drive shaft (11) is preferably 20° or greater, preferably 25° or greater, and more preferably 30° or greater, and further preferably 45° or less, preferably 40° or less, and more preferably 35° or less.

7. Hand-held machine tool (1) according to any one of claims 1 to 6, **characterized in that** the control curve (18) has a constant slope in the region of the second switch contour (26).

8. Hand-held machine tool (1) according to one of claims 1 to 7, **characterized in that** the control curve (18) comprises a first maximum (34), which defines the triggering torque, and a second maximum (35), which defines the pre-switch torque.

9. Hand-held machine tool (1) according to claim 8, **characterized in that** the first maximum (34) is greater than the second maximum (35).

10. Hand-held machine tool (1) according to claim 8 or 9, **characterized in that** the ratio of the height of the first maximum (34) to the height of the second maximum (35) is preferably 1.5:1 or greater, preferably 3:1 or greater and most preferably 4:1 or greater, and further preferably 10:1 or less, preferably 8:1 or less and most preferably 6:1 or less and most preferably 5:1.

11. Hand-held machine tool (1) according to one of claims 1 to 10, **characterized in that** the magnitude of the derivative of the course of the control curve (18) in the region of the first switch contour (24) and the second switch contour (26) is greater than 0.

12. Hand-held machine tool (1) according to one of claims 1 to 11, **characterized in that** the second derivative of the course of the control curve (18) in the region of the first switch contour (24) and the second switch contour (26) is greater than or equal to 0.

13. Hand-held machine tool (1) according to one of claims 1 to 12, **characterized in that** the switch element (16) and the control curve (18) are provided in multiple, in particular in triplicate.

14. Hand-held machine tool (1) according to one of claims 1 to 13, **characterized in that** the delimiting contour (25) of an adjacent second control curve (18) is formed on the first sift contour (24) of a first control curve (18).

15. Hand-held machine tool (1) according to one of claims 1 to 14, **characterized in that** the cut-off clutch (12) comprises a cam ring (19), which is connected to the drive shaft (11) in a rotationally fixed manner and on which the control curve (18) is formed.

## Revendications

1. Machine-outil manuelle électrique (1), en particulier visseuse sans fil (2), avec un entraînement électrique (5) de préférence logé dans un boîtier (4), qui entraîne un arbre d'entraînement (11), avec une unité de sortie (13), qui peut être reliée à force à l'entraînement (5) au moyen d'un embrayage de coupure mécanique (12) afin de transmettre le couple de rotation de l'entraînement (5) à un outil d'insertion relié à l'unité de sortie (13), dans laquelle l'embrayage de coupure mécanique (12) comprend une bague de commutation (15) montée axialement contre la force d'un ressort de rappel (14) et au moins un élément de commutation (16) guidé sur une came de commande (18), dans laquelle la came de commande (18) est limitée sur une extrémité par un premier contour de commutation (24), qui sert à la mise à disposition d'un couple de déclenchement de l'embrayage de coupure (12), lorsque l'élément de commutation (16) glisse au-delà du premier contour de commutation (24) et qu'un signal de capteur peut être de ce fait généré pour la coupure de l'entraînement (5), et dans laquelle la came de commande (18) est limitée sur une autre extrémité par un contour de limitation (25), **caractérisée en ce qu'**est associé à la came de commande (18) un deuxième contour de commutation (26), qui sert à la mise à disposition d'un couple de commutation en amont, lorsque l'élément de commutation (16) glisse au-delà du deuxième contour de commutation (26) et qu'un signal de commutation en amont du signal de capteur peut de ce fait être généré, dans laquelle le couple de commutation en amont est inférieur au couple de déclenchement.

2. Machine-outil manuelle électrique (1) selon la revendication 1, **caractérisée en ce que** le premier contour de commutation (24) présente un point de commutation (31), dont la pente de tangente définit le couple de déclenchement de l'embrayage de coupure (12), et **en ce qu'**est associé à la came de commande (18) un deuxième contour de commutation (26) avec un point de commutation en amont (32), dont la pente de tangente définit le couple de commutation en amont, qui est inférieur au couple de déclenchement.

3. Machine-outil manuelle (1) selon la revendication 2, **caractérisée en ce que** la pente de tangente du point de commutation (31) est supérieure à la pente de tangente du point de commutation en amont (32).

4. Machine-outil manuelle (1) selon la revendication 2 ou 3, **caractérisée en ce que** le rapport entre la pente de tangente du point de commutation (31) et la pente de tangente du point de commutation amont (32) est de préférence supérieur ou égal à 1,2:1, de manière préférée supérieur ou égal à 1,5:1 et de manière particulièrement préférée supérieur ou égal à de 1,8:1 et de préférence par ailleurs inférieur ou égal à de 4:1, de manière préférée inférieur ou égal à de 3:1 et de manière très particulièrement préférée égal à 2:1.

5. Machine-outil manuelle (1) selon l'une quelconque des revendications 2 à 4, **caractérisée en ce que** l'angle entre la pente de tangente du point de commutation (31) et un plan (33), qui est orienté perpendiculairement à l'arbre d'entraînement (11), est de préférence supérieur ou égal à 50°, de manière préférée supérieur ou égal à 55° et de manière particulièrement préférée supérieur ou égal à 60°et, de préférence par ailleurs inférieur ou égal à 80°, de manière préférée inférieur ou égal à 75° et de manière particulièrement préférée inférieur ou égal à 70°.

6. Machine-outil manuelle (1) selon l'une quelconque des revendications 2 à 5, **caractérisée en ce que** l'angle entre la pente de tangente du point de commutation en amont (32) et le plan (33), qui est orienté perpendiculairement à l'arbre d'entraînement (11), est de préférence supérieur ou égal à 20°, de manière préférée supérieur ou égal à 25° et de manière particulièrement préférée supérieur ou égal à 30° et de préférence par ailleurs inférieur ou égal à 45°, de manière préférée inférieur ou égal à 40° et de manière particulièrement préférée inférieur ou égal à 35°.

7. Machine-outil manuelle (1) selon l'une quelconque des revendications 1 à 6, **caractérisée en ce que** la came de commande (18) présente une pente constante dans la zone du deuxième contour de commutation (26).

8. Machine-outil manuelle (1) selon l'une quelconque des revendications 1 à 7, **caractérisée en ce que** la came de commande (18) comprend un premier maximum (34), qui définit le couple de déclenchement, et un deuxième maximum (35), qui définit le couple de commutation en amont.

9. Machine-outil manuelle (1) selon la revendication 8, **caractérisée en ce que** le premier maximum (34) est supérieur au deuxième maximum (35).

10. Machine-outil manuelle (1) selon la revendication 8 ou 9, **caractérisée en ce que** le rapport entre la hauteur du premier maximum (34) et la hauteur du deuxième maximum (35) est de préférence de supérieur ou égal à 1,5:1, de manière préférée supérieur ou égal à 3:1 et de manière particulièrement préférée supérieur ou égal à 4:1 et de préférence par ailleurs inférieur ou égal à 10:1, de manière préférée inférieur ou égal à 8:1 et de manière particulièrement préférée inférieur ou égal à 6:1 et de manière très particulièrement préférée égal à 5:1.

11. Machine-outil manuelle (1) selon l'une quelconque des revendications 1 à 10, **caractérisée en ce que** la valeur de la dérivée du tracé de la came de commande (18) dans la zone du premier contour de commutation (24) et du deuxième contour de commutation (26) est supérieure à 0.

12. Machine-outil manuelle (1) selon l'une quelconque des revendications 1 à 11, **caractérisée en ce que** la deuxième dérivée du tracé de la came de commande (18) dans la zone du premier contour de commutation (24) et du deuxième contour de commutation (26) est supérieure ou égale à 0.

13. Machine-outil manuelle (1) selon l'une quelconque des revendications 1 à 12, **caractérisée en ce que** l'élément de commutation (16) et la came de commande (18) sont prévus plusieurs fois, notamment trois fois.

14. Machine-outil manuelle (1) selon l'une quelconque des revendications 1 à 13, **caractérisée en ce que** le contour de limitation (25) d'une deuxième came de commande (18) adjacente est réalisé sur le premier contour de commutation (24) d'une première came de commande (18).

15. Machine-outil manuelle (1) selon l'une quelconque des revendications 1 à 14, **caractérisée en ce que** l'accouplement de coupure (12) comprend une bague à cames (19) reliée de manière solidaire en rotation à l'arbre d'entraînement (11), sur laquelle la came de commande (18) est réalisée.
